# EUROPÄISCHE PATENTSCHRIFT

(11) **EP 1 838 960 B1**
(45) Veröffentlichungstag und Bekanntmachung des Hinweises auf die Patenterteilung: **13.01.2010**
(21) Anmeldenummer: 05823534.2
(22) Anmeldetag: 21.11.2005
(51) Int. Cl.: F02M 45/08, F02M 61/20, F02M 51/06

(54) **KRAFTSTOFFEINSPRITZDÜSE**
FUEL INJECTION NOZZLE
INJECTEUR DE CARBURANT

(30) Priorität: 16.12.2004 DE 102004060550
(43) Veröffentlichungstag der Anmeldung: 03.10.2007
(73) Patentinhaber: ROBERT BOSCH GMBH, 70442 Stuttgart (DE)
(72) Erfinder: BOECKING, Friedrich, 70499 Stuttgart (DE)
(86) Internationale Anmeldenummer: PCT/EP2005/056091
(87) Internationale Veröffentlichungsnummer: WO 2006/063918

(56) Entgegenhaltungen:
- WO-A-2004/046540
- DE-A1- 10 058 153
- DE-A1- 10 246 974

## Beschreibung

### Stand der Technik

Die Erfindung geht aus von einer Kraftstoffeinspritzdüse nach der Gattung des Patentanspruchs 1.

Eine solche, beispielsweise aus der DE 100 58 153 A1 oder der WO 2004/046540A bekannte Kraftstoffeinspritzdüse für Brennkraftmaschinen weist zwei Düsennadeln auf, die unabhängig voneinander angesteuert werden können. Die äußere Düsennadel wird geöffnet, wenn die vom Kraftstoff auf eine Druckschulter der äußeren Düsennadel ausgeübte Öffnungskraft größer als die Wirkung einer Schließfeder ist. Die innere Düsennadel wird geöffnet, indem der Druck eines in Schließrichtung auf die Düsennadel wirkenden Hydraulikfluids in einem Steuerraum abgesenkt wird.

### Vorteile der Erfindung

Die erfindungsgemäße Kraftstoffeinspritzdüse für Brennkraftmaschinen mit den kennzeichnenden Merkmalen des Patentanspruchs 1 hat demgegenüber den Vorteil, dass die Kraftstoffeinspritzdüse einfach und direkt ansteuerbar ist. Durch Verwendung einer direkten Nadelsteuerung können beide Düsennadeln schnell gesteuert geöffnet werden. Vorteil der Erfindung ist ein einfacher Aufbau einer direkten Nadelsteuerung für eine so genannte KVD-Düse.

Weitere Vorteile und vorteilhafte Ausgestaltungen des Gegenstands der Erfindung sind der Beschreibung, der Zeichnung und den Ansprüchen entnehmbar.

### Zeichnung

Ein Ausführungsbeispiel der erfindungsgemäßen Kraftstoffeinspritzdüse ist in der Zeichnung dargestellt und in der nachfolgenden Beschreibung näher erläutert. Die einzige Figur zeigt die erfindungsgemäße Kraftstoffeinspritzdüse in einem Längsschnitt.

### Beschreibung des Ausführungsbeispiels

Die in der Figur gezeigte Kraftstoffeinspritzdüse **1** für Brennkraftmaschinen weist einen ein- oder mehrstückigen, zylindrischen Düsenkörper **2** auf, der mit seinem freien unteren Ende in einen nicht näher gezeigten Brennraum der zu versorgenden Brennkraftmaschine ragt. In einer Bohrung **3** des Düsenkörpers 2 ist eine als Hohlnadel ausgebildete äußere Düsennadel **4** axial verschiebbar geführt, in der eine innere Düsennadel 5 koaxial angeordnet und ebenfalls axial verschiebbar geführt ist.

Im Düsenkörper 2 ist ein Ringraum **6** ausgebildet, der durch die äußere Düsennadel 4 radial nach innen begrenzt ist. Über eine Kraftstoff Hochdruckleitung **7** ist der Ringraum 6 mit einem nicht gezeigten Kraftstoff-Hochdruckspeicher (Common Rail) verbunden.

Eine erste Schließfeder **8** presst die äußere Düsennadel 4 in einen ersten Dichtsitz **9** am brennraumseitigen Ende der Bohrung 3. Im geschlossenen Zustand der äußeren Düsennadel 4 verhindert ein Dichtkonus **10** der äußeren Düsennadel 4 in Verbindung mit dem ersten Dichtsitz 9, dass Kraftstoff aus dem Ringraum 6 durch erste Spritzlöcher **11** in den Brennraum der Brennkraftmaschine gelangt. In gleicher Weise presst eine zweite Schließfeder **12** die innere Düsennadel 5 in einen zweiten Dichtsitz **13** am brennraumseitigen Ende der Führungsbohrung 3. Im geschlossenen Zustand der inneren Düsennadel 5 verhindert ein Dichtkonus **14** der inneren Düsennadel 5 in Verbindung mit dem zweiten Dichtsitz 13, dass bei geöffneter äußerer Düsennadel 4 Kraftstoff aus dem Ringraum 6 durch zweite Spritzlöcher **15** in den Brennraum der Brennkraftmaschine gelangt. Im gezeigten Ausführungsbeispiel sind die beiden Dichtsitze 9, 13 durch eine gemeinsame Konusfläche gebildet.

Die Schließfedern 8, 12 der beiden Düsennadeln 4, 5 sind an einem Kolben **16** abgestützt, der in der Bohrung 3 und in einem nach unten offenen Übersetzerkolben **17** axial verschiebbar geführt ist. Der Übersetzerkolben 17 bildet das Stellglied eines invers betriebenen piezoelektrischen Stellantriebs **18.** Im gezeigten geschlossenen Zustand beider Düsennadeln 4, 5 ist der piezoelektrischen Stellantrieb 18 bestromt, wodurch der Übersetzerkolben 17 gegen die Wirkung einer Zugfeder **19** nach unten gedrückt ist. Der Kolben 16 ist über einen mit Kraftstoff gefüllten Übersetzerraum (Kopplungsraum) **20** hydraulisch mit dem Übersetzerkolben 17 gekoppelt, um einen 1:1-Temperaturausgleich des Stellantriebs 18 zu ermöglichen. Der Übersetzerraum 20 ist über eine Befüllungsdrossel **21** an die Hochdruck-Zuführleitung 7 angeschlossen, so dass im Übersetzerraum 20 Raildruck herrscht.

Die äußere Düsennadel 4 ist am Kolben 16 verschiebbar geführt. Dazu hat der Kolben 16 eine nach unten offene Kolbenkammer, an deren Kammerwand die äußere Düsennadel 4 geführt ist. Der Kolben 16 hintergreift mit einem ringförmigen Vorsprung **22** die äußere Düsennadel **4** in Öffnungsrichtung. Im gezeigten geschlossenen Zustand der beiden Düsennadeln liegt die äußere Düsennadel 4 in Öffnungsrichtung am Vorsprung 22 an.

Die beiden Düsennadeln 4, 5 begrenzen jeweils mit einer in Schließrichtung wirkenden Steuerfläche **23, 24** in der Kolbenkammer einen Düsenrückraum **25,** der über ein Steuerventil **27** mit dem Übersetzerraum 20 verbindbar ist und über eine Drossel **28** mit einem Steuerraum **29** verbunden ist. Die beiden Federn 8, 12 sind im Düsenrückraum 25 angeordnet und stützen sich am Kolben 16 ab. Der Steuerraum 29 ist radial nach innen durch den Kolben 16, radial nach außen durch eine Dichthülse **30,** in Öffnungsrichtung durch den Übersetzerkolben 17 sowie in Schließrichtung durch den Düsenkörper 2 begrenzt. Über die Dichthülse 30, die durch eine am Übersetzerkolben 17 abgestützte Feder **31** in Anlage an eine Ringschulter des Düsenkörpers 2 gedrückt ist, ist der Steuerraum 27 gedrosselt an die Kraftstoff-Hochdruckleitung 7 angeschlossen.

Der Kolben 16 ist in der Bohrung 3 gegen die Wirkung einer Schließfeder **32** axial verschiebbar geführt und hat außenseitig eine Ringnut **33,** in die ein ringförmiger Vorsprung **34** des Düsenkörpers 2 eingreift. Der Vorsprung 34 definiert einerseits die in Fig. 1 gezeigte Schließlage des Kolbens 16 und andererseits den maximalen Öffnungshub h₁ des Kolbens 16. Die Schließfeder 32 ist im Übersetzerraum 20 angeordnet und anderenends am Übersetzerkolben 17 abgestützt.

Das Steuerventil 17 hat einen im Kolben 16 axial verschiebbar geführten Ventilkolben **35,** der im Übersetzerraum 20 eine in Ventilschließrichtung wirkende Stirnfläche **36** hat und am gegenüberliegenden Ende ein kugelförmiges Ventilschließglied **37** trägt. Eine am Ventilkolben 35 angreifende Schließfeder **38** presst das Ventilschließglied 37 in einen ringförmigen Dichtsitz, der eine Ventilkammer **39** und einen zum Düsenrückraum 25 führenden Verbindungskanal **40** voneinander trennt. Die Ventilkammer 39 ist über eine Drossel **41** mit dem Übersetzerraum 20 verbunden. Die Schließfeder 38 ist im Übersetzerraum 20 angeordnet und anderenends am Übersetzerkolben 17 abgestützt.

Nachfolgend wird die Funktionsweise der erfindungsgemäßen Kraftstoffeinspritzdüse 1 beschrieben.

Wenn der piezoelektrische Stellantrieb 18 nicht mehr bestromt wird, zieht die Zugfeder 19 den Übersetzerkolben 17 nach oben, d.h. in Öffnungsrichtung. Dadurch sinkt der im Übersetzerraum 20 herrschende Druck unter den Raildruck ab, und über den sinkenden Druck wird auch der Kolben 16 nach oben gezogen, der über den Vorsprung 22 die äußere Düsennadel 4 in Öffnungsrichtung mitnimmt. Die äußere Düsennadel 4 hebt von ihrem Dichtsitz 9 ab, und über die nun freigegebenen ersten Spritzlöcher 11 wird Kraftstoff aus dem Ringraum 6 in den Brennraum eingespritzt. Der Öffnungshub des Übersetzerkolbens 17 führt zu einer Volumenvergrößerung im Steuerraum 29, so dass der darin herrschende Druck unter den Raildruck absinkt. Über die Drossel 28 sinkt auch der Druck im Düsenrückraum 25 unter den Raildruck ab. Dies führt, da am Dichtkonus 10 der äußeren Düsennadel 4 der Raildruck in Öffnungsrichtung wirkt, zu einem Abheben der äußeren Düsennadel 4 vom Vorsprung 22, d.h. zu einem weiteren Aufsteuern der äußeren Düsennadel 4, gegen die Wirkung der Schließfeder 8.

Nach seinem maximalen Öffnungshub h₁ liegt der Kolben 16 am Vorsprung 34 an, so dass der weitere Öffnungshub des Übersetzerkolbens 17 zu einer axialen Verschiebung relativ zum Kolben 16 und folglich zu einer Volumenvergrößerung im Übersetzerraum 20 führt. Der im Übersetzerraum 20 herrschende Druck sinkt unter den Raildruck ab, und die Schließfeder 38 wird entlastet, wodurch der Ventilkolben 35 nun, da der Druck in der Ventilkammer 39 wegen der Drossel 41 größer als der Druck im Übersetzerraum 20 ist, aufgesteuert wird. Über die nun offene Verbindung zwischen Übersetzerraum 20 und Düsenrückraum 25 sinkt der Druck im Düsenrückraum 25 weiter ab. Da am Dichtkonus 14 der inneren Düsennadel 5 der Raildruck in Öffnungsrichtung wirkt, hebt die innere Düsennadel 5 von ihrem Dichtsitz 13 ab, und Kraftstoff aus dem Ringraum 6 wird auch über die nun freigegebenen zweiten Spritzlöcher 15 in den Brennraum eingespritzt. Die Schließfedern 8, 12 sind so aufeinander abgestimmt, dass zuerst die äußere Düsennadel 4 vom Vorsprung 22 abhebt und erst danach die innere Düsennadel 5 von ihrem Dichtsitz 13 abhebt. Die äußere Düsennadel 4 weist in geschlossenem Zustand, wenn diese mit ihrem Dichtkonus 10 am Dichtsitz 9 anliegt, eine größere druckbeaufschlagte Fläche auf als die innere Düsennadel 5, wenn diese mit ihrem Dichtkonus 14 am Dichtsitz 13 anliegt, so dass die äußere Düsennadel 4 bereits bei einem geringeren Druck im Ringraum 6 öffnet als die innere Düsennadel 5.

Zum Schließen der Düsennadeln 4, 5 werden durch Bestromen des Stellantriebs 18 der Übersetzerkolben 17 und der Kolben 16 gegen die Wirkung der Zugfeder 19 in Schließrichtung verschoben, wodurch sich das Volumen im Übersetzerraum 20 und im Steuerraum 29 verringert. Der im Übersetzerraum 20 herrschende Druck steigt über den Raildruck an, so dass das Steuerventil 17 schließt. Der im Steuerraum 29 herrschende Druck steigt über den Raildruck an, und die Düsennadeln 4, 5 schließen.

In einer anderen, nicht gezeigten Variante der Erfindung ist der Steuerraum 29 in Öffnungsrichtung nicht durch den Übersetzerkolben, sondern bei gleicher Funktionsweise durch den Kolben begrenzt.

## Patentansprüche

1. Kraftstoffeinspritzdüse (1) für Brennkraftmaschinen, umfassend einen Düsenkörper (2) mit mindestens zwei Spritzlöchern (11, 15), eine in einer Bohrung (3) des Düsenkörpers (2) axial verschiebbare, als Hohlnadel ausgebildete äußere Düsennadel (4), welche die Einspritzung von unter Hochdruck stehendem Kraftstoff durch mindestens ein erstes Spritzloch (11) steuert, und eine in der äußeren Düsennadel (4) koaxial geführte innere Düsennadel (5), welche die Einspritzung von unter Hochdruck stehendem Kraftstoff durch mindestens ein zweites Spritzloch (15) steuert, **gekennzeichnet durch**:
- einen axial verschiebbar geführten Kolben (16) mit einem Vorsprung (22), der die äußere Düsennadel (4) in deren Öffnungsrichtung mitnimmt, wobei die beiden Düsennadeln (4, 5) relativ zum Kolben (16) in Öffnungsrichtung jeweils gegen die Wirkung einer Schließfeder (8, 12) verschiebbar sind,
- einen Stellantrieb (18) mit einem relativ zum Kolben (16) axial verschiebbaren Stellelement (17), wobei Kolben (16) und Stellelement (17) mittels eines dazwischen vorgesehenen Kopplungsraums (20) miteinander hydraulisch bewegungsgekoppelt sind und wobei der maximale Öffnungshub des Stellelements (17) größer als der maximale Öffnungshub (h₁) des Kolbens (16) ist,
- einen im Kolben (16) ausgebildeten Düsenrückraum (25), der **durch** jeweils eine in Schließrichtung wirkende Steuerfläche (23, 24) der beiden Düsennadeln (4, 5) begrenzt und mit dem Kopplungsraum (20) über ein Steuerventil (27) verbindbar ist, welches **durch** eine axiale Relatiwerschiebung zwischen Kolben (16) und Stellelement (17) steuerbar ist, und
- einen Steuerraum (29), der in Öffnungsrichtung **durch** das Stellelement (17) oder den Kolben (16) begrenzt und über eine Drossel (28) mit dem Düsenrückraum (25) verbunden ist.

2. Kraftstoffeinspritzdüse nach Anspruch 1, **dadurch gekennzeichnet, dass** die Schließfedern (8, 12) derart aufeinander abgestimmt sind, dass bei einer Druckabnahme im Düsenrückraum (25) zuerst die äußere Düsennadel (4) vom Vorsprung (22) in Öffnungsrichtung abhebt und erst danach die innere Düsennadel (5) von ihrem Dichtsitz (13) abhebt.

3. Kraftstoffeinspritzdüse nach Anspruch 1 oder 2, **dadurch gekennzeichnet, dass** der maximale Öffnungshub (h₁) des Kolbens (16) durch einen Vorsprung (34) des Düsenkörpers (2) definiert ist.

4. Kraftstoffeinspritzdüse nach einem der vorhergehenden Ansprüche, **dadurch gekennzeichnet, dass** der Kopplungsraum (20) über eine Befüllungsdrossel (21) an eine Kraftstoff-Hochdruckleitung (7) angeschlossen ist.

5. Kraftstoffeinspritzdüse nach einem der vorhergehenden Ansprüche, **dadurch gekennzeichnet, dass** das Steuerventil (27) einen im Kolben (16) axial verschiebbar geführten Ventilkolben (35) aufweist, der durch eine am Stellelement (17) abgestützte Schließfeder (38) in seine geschlossene Ventilstellung kraftbeaufschlagt ist, in welcher die Verbindung zwischen Kopplungsraum (20) und Düsenrückraum (25) gesperrt ist.

6. Kraftstoffeinspritzdüse nach einem der vorhergehenden Ansprüche, **dadurch gekennzeichnet, dass** der Kolben (16) eine in Schließrichtung offene Kolbenkammer aufweist und dass darin die beiden Düsennadel (4, 5) jeweils mit ihren Steuerflächen (23, 24) den Düsenrückraum (25) begrenzen.

7. Kraftstoffeinspritzdüse nach einem der vorhergehenden Ansprüche, **dadurch gekennzeichnet, dass** die Schließfeder (8) der äußeren Düsennadel (4) am Kolben (16) abgestützt ist.

8. Kraftstoffeinspritzdüse nach einem der vorhergehenden Ansprüche, **dadurch gekennzeichnet, dass** die Schließfeder (12) der inneren Düsennadel (5) am Kolben (16) abgestützt ist.

9. Kraftstoffeinspritzdüse nach einem der vorhergehenden Ansprüche, **dadurch gekennzeichnet, dass** der Stellantrieb (18) ein gegen die Wirkung einer Zugfeder (19) invers betriebener piezoelektrischer Antrieb ist.

## Claims

1. Fuel injection nozzle (1) for internal combustion engines, comprising a nozzle body (2) having at least two spray holes (11, 15), comprising an outer nozzle needle (4) which is axially movable in a bore (3) of the nozzle body (2) and which is designed as a hollow needle and which controls the injection of highly pressurized fuel through at least one first spray hole (11), and having an inner nozzle needle (5) which is guided coaxially in the outer nozzle needle (4) and which controls the injection of highly pressurized fuel through at least one second spray hole (15), **characterized by**:
- an axially movably guided piston (16) having a projection (22) which drives the outer nozzle needle (4) in its opening direction, with the two nozzle needles (4, 5) being movable relative to the piston (16) in an opening direction in each case counter to the action of a closing spring (8, 12),
- an actuating drive (18) having an actuating element (17) which is axially movable relative to the piston (16), with the piston (16) and actuating element (17) being hydraulically coupled to one another in terms of movement by means of an interposed coupling chamber (20), and with the maximum opening stroke of the actuating element (17) being greater than the maximum opening stroke (h₁) of the piston (16),
- a nozzle rear chamber (25) which is formed in the piston (16) and which is delimited by in each case one control surface (23, 24), which acts in the closing direction, of the two nozzle needles (4, 5) and which can be connected to the coupling chamber (20) by means of a control valve (27) which can be controlled by means of an axial relative movement between the piston (16) and actuating element (17), and
- a control chamber (29) which is delimited in the opening direction by the actuating element (17) or the piston (16) and which is connected by means of a throttle (28) to the nozzle rear chamber (25).

2. Fuel injection nozzle according to Claim 1, **characterized in that** the closing springs (8, 12) are coordinated with one another in such a way that, in the event of a pressure drop in the nozzle rear chamber (25), firstly the outer nozzle needle (4) rises up from the projection (22) in the opening direction and only then does the inner nozzle needle (5) rise up from its sealing seat (13).

3. Fuel injection nozzle according to Claim 1 or 2, **characterized in that** the maximum opening stroke (h₁) of the piston (16) is defined by a projection (34) of the nozzle body (2).

4. Fuel injection nozzle according to one of the preceding claims, **characterized in that** the coupling chamber (20) is connected to a high-pressure fuel line (7) by means of a filling throttle (21).

5. Fuel injection nozzle according to one of the preceding claims, **characterized in that** the control valve (27) has a valve piston (35) which is guided in an axially movable manner in the piston (16) and which is loaded with force into its closed valve position, in which the connection between the coupling chamber (20) and nozzle rear chamber (25) is blocked, by a closing spring (38) which is supported on the actuating element (17).

6. Fuel injection nozzle according to one of the preceding claims, **characterized in that** the piston (16) has a piston chamber which is open in the closing direction and **in that**, in said piston chamber, the two nozzle needles (4, 5) delimit the nozzle rear chamber (25) with their respective control surfaces (23, 24).

7. Fuel injection nozzle according to one of the preceding claims, **characterized in that** the closing spring (8) of the outer nozzle needle (4) is supported on the piston (16).

8. Fuel injection nozzle according to one of the preceding claims, **characterized in that** the closing spring (12) of the inner nozzle needle (5) is supported on the piston (16).

9. Fuel injection nozzle according to one of the preceding claims, **characterized in that** the actuating drive (18) is a piezoelectric drive which is operated inversely counter to the action of a tension spring (19).

## Revendications

1. Injecteur de carburant (1) pour moteurs à combustion interne, comprenant un corps d'injecteur (2) avec au moins deux trous d'injection (11, 15), une aiguille d'injecteur extérieure (4) déplaçable axialement dans un alésage (3) du corps d'injecteur (2), réalisée sous forme d'aiguille creuse, qui commande l'injection de carburant à haute pression à travers au moins un premier trou d'injection (11), et une aiguille d'injecteur intérieure (5) guidée coaxialement dans l'aiguille d'injecteur extérieure (4), qui commande l'injection de carburant à haute pression à travers au moins un deuxième trou d'injection (15),
**caractérisé par** :
- un piston (16) guidé de manière déplaçable axialement avec une saillie (22) qui entraîne l'aiguille d'injecteur extérieure (4) dans le sens de son ouverture, les deux aiguilles d'injecteur (4, 5) pouvant être déplacées par rapport au piston (16) dans le sens de l'ouverture à chaque fois à l'encontre de l'action d'un ressort de fermeture (8, 12),
- un entraînement de réglage (18) avec un élément de réglage (17) déplaçable axialement par rapport au piston (16), le piston (16) et l'élément de réglage (17) étant accouplés de manière mobile hydrauliquement l'un à l'autre au moyen d'un espace d'accouplement (20) prévu entre eux, et la course d'ouverture maximale de l'élément de réglage (17) étant supérieure à la course d'ouverture maximale (h₁) du piston (16),
- un espace arrière d'injecteur (25) réalisé dans le piston (16), qui est limité à chaque fois par une surface de commande (23, 24) des deux aiguilles d'injecteur (4, 5) agissant dans le sens de la fermeture, et qui peut être connecté à l'espace d'accouplement (20) par le biais d'une soupape de commande (27), qui peut être commandée par un déplacement relatif axial entre le piston (16) et l'élément de réglage (17), et
- un espace de commande (29) qui est limité dans le sens de l'ouverture par l'élément de réglage (17) ou par le piston (16) et qui est connecté à l'espace arrière d'injecteur (25) par le biais d'un étranglement (28).

2. Injecteur de carburant selon la revendication 1, **caractérisé en ce que** les ressorts de fermeture (8, 12) sont adaptés l'un à l'autre de telle sorte que dans le cas d'une chute de pression dans l'espace arrière d'injecteur (25), l'aiguille d'injecteur extérieure (4) se soulève initialement de la saillie (22) dans le sens de l'ouverture, et qu'ensuite seulement l'aiguille d'injecteur intérieure (5) se soulève de son siège d'étanchéité (13).

3. Injecteur de carburant selon la revendication 1 ou 2, **caractérisé en ce que** la course d'ouverture maximale (h₁) du piston (16) est définie par une saillie (34) du corps d'injecteur (2).

4. Injecteur de carburant selon l'une quelconque des revendications précédentes, **caractérisé en ce que** l'espace d'accouplement (20) est raccordé à une conduite haute pression de carburant (7) par le biais d'un étranglement de remplissage (21).

5. Injecteur de carburant selon l'une quelconque des revendications précédentes, **caractérisé en ce que** la soupape de commande (27) présente un piston de soupape (35) guidé de manière déplaçable axialement dans le piston (16), qui est sollicité par un ressort de fermeture (38) supporté sur l'élément de réglage (17) dans sa position de soupape fermée, dans laquelle la connexion entre l'espace d'accouplement (20) et l'espace arrière d'injecteur (25) est bloquée.

6. Injecter de carburant selon l'une quelconque des revendications précédentes, **caractérisé en ce que** le piston (16) présente une chambre de piston ouverte dans le sens de la fermeture, et **en ce que** les deux aiguilles d'injecteur (4, 5) limitent dans cette chambre à chaque fois avec leurs surfaces de commande (23, 24), l'espace arrière d'injecteur (25).

7. Injecteur de carburant selon l'une quelconque des revendications précédentes, **caractérisé en ce que** le ressort de fermeture (8) de l'aiguille d'injecteur extérieure (4) est supporté sur le piston (16).

8. Injecteur de carburant selon l'une quelconque des revendications précédentes, **caractérisé en ce que** le ressort de fermeture (12) de l'aiguille d'injecteur intérieure (5) est supporté sur le piston (16).

9. Injecteur de carburant selon l'une quelconque des revendications précédentes, **caractérisé en ce que** l'entraînement de réglage (18) est un entraînement piézoélectrique fonctionnant en inverse à l'encontre de l'action d'un ressort de traction (19).
